# FASCICULE DE BREVET EUROPEEN

(11) **EP 1 449 805 B1**
(45) Date de publication et mention de la délivrance du brevet: **30.06.2010**
(21) Numéro de dépôt: 04290214.8
(22) Date de dépôt: 28.01.2004
(51) Int. Cl.: B66C 3/20, E02F 3/413, B66C 3/04, E02F 3/40

(54) **Griffe pour engin de manutention**
Greifer für Hebevorrichtung
Gripper for lifting device

(30) Priorité: 06.02.2003 FR 0301371
(43) Date de publication de la demande: 25.08.2004
(73) Titulaire: Klac Industrie, 45160 Olivet (FR)
(72) Inventeur: Morin, Christian, 45380 La Chapelle Saint Mesmin (FR)
(74) Mandataire: Vander-Heym, Serge Henri Marcel

(56) Documents cités:
- FR-A- 2 266 770
- US-A- 4 519 739
- US-A- 5 553 408

## Description

La présente invention est relative à une griffe de manutention du genre de celles fixées à l'extrémité du bras d'une pelle ou analogue.

Un tel outil est destiné à saisir des objets, tels que des troncs d'arbre reposant sur le sol par exemple, pour les déplacer et il est constitué, dans sa forme la plus simple, au moyen de deux paires de mors articulés.

Contrairement à d'autres outils, tels que les godets excavateurs, qui comportent un seul organe mobile pouvant pivoter autour d'un axe horizontal situé à l'extrémité du bras de l'engin, une griffe comporte deux organes devant coopérer entre eux pour serrer l'objet à déplacer.

L'expérience a montré que les griffes existantes étaient techniquement compliquées, difficiles à fixer à l'extrémité de l'engin et parfaitement inadaptées à l'utilisation d'une attache rapide.

L'invention, qui remédie à ces inconvénients, a pour but une griffe qui peut être fixée à l'extrémité du bras d'une pelle soit directement soit par l'entremise d'une attache rapide et, ce, sans qu'il soit nécessaire de modifier les équipements usuels de l'engin.

La griffe de manutention de l'invention, qui est destinée à être fixée à l'extrémité du bras d'une pelle ou analogue comportant deux paires de mors articulées entre elles, se **caractérise en ce que** l'une des paires de mors est fixée directement sur le support pivotant du bras de l'engin, ou par l'entremise d'une attache rapide, tandis que la seconde paire de mors, ou mors inférieurs, est articulée librement sur la première paire selon un axe qui est sensiblement confondu avec celui d'articulation dudit support sur ledit bras, de façon à ce que le pivotement de la première paire de mors soit sans influence sur la position de la seconde paire de mors.

Une griffe de manutention à mâchoires multiples destinée à être montée sur une pelle fouilleuse, la mâchoire inférieure étant fixée sur le bras de godet et la mâchoire supérieure pivotant sur ce bras au moyen d'un dispositif, est divulguée dans le document FR-A-2- 266 770.

La griffe de manutention divulguée dans le document US-A-5 553 408 comporte une mâchoire inférieure fixée sur le bras de godet et un godet pivotant sur ce bras. La mâchoire inférieure de la griffe de manutention selon US - A 4 519 739 est quant à elle mobile en rotation mais son mouvement dépend de celui du godet.

La présente invention sera mieux comprise par la description qui va suivre faire en se référant aux dessins annexés à titre d'exemple indicatif, seulement, sur lesquels :
- la figure 1 est une vue, en coupe verticale, d'une griffe conforme à l'invention;
- la figure 2 est la vue de dessus de la figure 1 ;
- la figure 3 montre l'extrémité du bras d'un engin usuel;
- la figure 4 montre, en coupe verticale, la griffe de l'invention montée sur le bras de l'engin;
- les figures 5 et 6 sont des vues simplifiées et à plus petite échelle, montrant la saisie d'un objet.

En se reportant aux dessins et selon un mode de réalisation, on voit que la griffe est constituée par deux paires de mors 1 et 2, les mors 1 étant reliés par une poutre 3 et ceux 2 par une poutre 4.

Les poutres 3 et 4, outre la fonction de réunir les mors correspondants, ont des fonctions spécifiques qui apparaîtront ci-après.

La poutre 3 porte deux pattes 5, formant, chacune, avec le mors 1 correspondant une chape entre les ailes de laquelle est articulé le mors 2 correspondant par l'entremise d'un arbre 6. Les deux arbres 6 sont coaxiaux et indépendants.

La griffe qui vient d'être décrite ci-dessus doit être fixée à l'extrémité du bras 7, d'un engin, ledit bras comportant un support 8 articulé sur un arbre 9, le pivotement dudit support étant obtenu par des biellettes 10 et 11 actionnées par le vérin 12 usuel du bras.

La poutre 3 comporte une platine 13 permettant de fixer la griffe sous le support 8.

Les mors 2 pivotent librement et n'ont aucun lien mécanique avec le bras ou avec des organes portés par ce dernier.

Les mors 1 sont dimensionnés de façon à ce que les axes des arbres 6 coïncident, sensiblement, avec l'axe de l'arbre 9 lorsque la griffe est fixée au bras. De cette façon, le pivotement des mors 1 est sans influence sur la position des mors 2.

Comme montré sur la figure 5, pour saisir un objet B, posé au sol par exemple, on soulève les mors 1, ou mors supérieurs, et l'on déplace l'ensemble selon la flèche F. Lorsque la pointe des mors 2, ou mors inférieurs, rencontre l'objet, ces derniers pivotent jusqu'à ce que la poutre 4 vienne prendre appui sous le bras 7. A ce moment, on commande la rotation des mors 1 en actionnant le vérin usuel 12 (fig.3) pour serrer l'objet.

Il ressort des explications ci-dessus que la griffe de l'invention est particulièrement adaptée à sa fixation par l'entremise d'une attache rapide.

## Revendications

1. Griffe de manutention destinée à être fixée à l'extrémité du bras (7) d'une pelle ou analogue ledit bras comportant un support pivotant (8), ladite griffe de manutention comportant deux paires de mors (1 et 2) articulées entre elles, telle que la première (1) des paires de mors est fixée directement sur le support pivotant (8) du bras (7) de l'engin, ou par l'entremise d'une attache rapide, tandis que la seconde paire de mors (2), ou mors inférieurs, est articule librement sur la première paire selon un axe qui est sensiblement confondu avec celui d'articulation dudit support sur ledit bras, de façon à ce que le pivotement de la première paire (1) de mors soit sans influence sur la position de la seconde paire de mors (2)

2. Griffe selon la revendication 1, **caractérisée en ce qu'**elle comporte une poutre (4) réunissant les deux mors inférieurs de telle sorte que lorsque les mors inférieurs, poussés par le bras, rencontrent un objet (B) à saisir, ils pivotent en sens inverse du déplacement et prennent appui sous le bras par l'entremise de ladite poutre (4).

## Claims

1. A handling grab intended to be fixed at the end of the arm (7) of a power shovel or similar, said arm including a pivoting support (8), said handling grab including two pairs of jaws (1 and 2) articulated with respect to each other, so that the first one (1) of the pairs of jaws is directly fixed to the pivoting support (8) of the arm (7) of the machinery, or though a quick-action connector, whereas the second pair of jaws (2), or lower jaws, is freely articulated on the first pair, along an axis which is substantially merged with the articulation axis of said support on said arm, so that the pivoting of the first pair (1) of jaws has no influence on the position of the second pair of jaws (2).

2. A grab according to claim 1, **characterized in that** it includes a beam (4) joining the two lower jaws, so that, when the lower jaws pushed by the arm, meet an object (B) to be gripped, they pivot in the direction opposite the displacement and they lean under the arm through said beam (4).

## Patentansprüche

1. Fördergreifer, der dazu bestimmt ist, am Ende des Arms (7) eines Schaufelbaggers oder einer analogen Vorrichtung befestigt zu werden, wobei der besagte Arm einen Schwenkträger (8) und der besagte Greifer zwei Paare untereinander gelenkige Spannbacken (1 und 2) umfaßt, sodaß das erste (1) der Paare Spannbacken direkt auf dem Schwenkträger (8) des Arms (7) der Maschine befestigt ist oder vermittels einer Schnellbefestigung, während das zweite Paar Spannbacken (2) oder die unteren Spannbacken frei gelenkig auf dem ersten Paar in einer Achse befestigt ist, die deutlich mit derjenigen des Gelenks des besagten Trägers auf dem besagten Arm zusammenfällt, sodaß das Schwenken des ersten Paares (1) Spannbacken keinen Einfluß auf die Position des zweiten Paares Spannbacken (2) hat.

2. Fördergreifer nach Anspruch 1, **dadurch gekennzeichnet, daß** er einen Balken (4) umfaßt, der die beiden unteren Spannbacken verbindet, sodaß, wenn die unteren Spannbacken durch den Schub des Arms auf einen zu ergreifenden Gegenstand (8) stoßen, sie in umgekehrter Richtung der Verschiebung schwenken und vermittels des besagten Balkens (4) unter dem Arm aufliegen.
